# EUROPÄISCHE PATENTSCHRIFT

(11) **EP 1 429 924 B1**
(45) Veröffentlichungstag und Bekanntmachung des Hinweises auf die Patenterteilung: **17.12.2008**
(21) Anmeldenummer: 02760116.0
(22) Anmeldetag: 09.08.2002
(51) Int. Cl.: B41F 15/40, B05C 1/10, B41F 15/42

(54) **BESCHICHTUNGSVORRICHTUNG**
COATING DEVICE
DISPOSITIF POUR APPLIQUER UN REVETEMENT

(30) Priorität: 26.09.2001 DE 10147601
(43) Veröffentlichungstag der Anmeldung: 23.06.2004
(73) Patentinhaber: Forschungszentrum Jülich GmbH, 52425 Jülich (DE)
(72) Erfinder: STOLTEN, Detlef, 52076 Aachen (DE); DOHLE, Hendrik, 52224 Stolberg (DE); MERGEL, Jürgen, 52428 Jülich (DE)
(86) Internationale Anmeldenummer: PCT/DE2002/002934
(87) Internationale Veröffentlichungsnummer: WO 2003/026893

(56) Entgegenhaltungen:
- DE-C- 35 937
- US-A- 2 333 382

## Beschreibung

Die Erfindung betrifft eine Beschichtungsvorrichtung, insbesondere für die Beschichtung eines Substrates mit Katalysatormaterial.

### Stand der Technik

Für die Beschichtung von Bauteilen oder Membranen mit Katalysatormaterial sind zahlreiche Verfahren und Vorrichtungen aus der Literatur bekannt. Dazu zählen das Sprühverfahren, das Rakelverfahren, oder auch der Siebdruck.

Beim letztgenannten wird die Beschichtungsmasse, insbesondere ein Katalysatormaterial, mit Hilfe eines Abstreifers durch ein feinmaschiges Sieb auf das Bauteil, bzw. die Membran gedrückt. Als Druckform dienen Siebgewebe aus Metall-, Textil- oder Kunststoffäden. Der Vorteil beim Siebdruck liegt in der hohen Schichtstärke, die aufgebracht werden kann. Man unterscheidet bei Siebdruck zwischen dem Flachsiebdruck und dem Rotationssiebdruck.

Beim Flachsiebdruck wird die Druckform durch einen mit einem Gewebe bespannten Rahmen gebildet. Das Bauteil wird unter den Rahmen gebracht, bedruckt und weiter transportiert.

Beim Rotationssiebdruck wird häufig ein Edelstahlgewebe eingesetzt, welches zu einem Hohlzylinder geformt wird.

Im Innenraum des Zylinders sind Zuführungen für die Beschichtungsmasse und die Rakel (Abstreifer) angeordnet. Aufgrund des rotativen Aufbaus ist ein kontinuierlicher Druckprozeß möglich.

In einem zylindrischen Rotationssieb wird das Beschichtungsmaterial typischerweise durch eine Zuführung über eine seitliche Bohrung oder einen zentralen Zuführungskanal zentral zugeführt. Durch die Rotation des Siebes während des Betriebs sammelt sich das Beschichtungsmaterial vor dem Abstreifer. Um eine lückenhafte Beschichtung durch die Siebporen auf das Substrat ausschließen zu können, muß immer ein Überschuß an Beschichtungsmaterial vor dem Abstreifer vorhanden sein. Typischerweise rollt sich das Beschichtungsmaterial an dem Abstreifer hoch und fällt vor dem Abstreifer wieder auf das Sieb zurück. Das bedeutet, dass ein Teil des Beschichtungsmaterials immer als ein vorsorglich überschüssiger Anteil während des Verfahrens eingesetzt werden muß, der nicht zur eigentlichen Beschichtung zur Verfügung steht. Dieser Anteil ist um so ungünstiger, je dünner die aufzutragende Schicht und/oder je kleiner die zu beschichtende Fläche pro Substrat oder Bauteil und Verfahrensschritt ist.

Dies bedeutet insgesamt, dass die Menge an Beschichtungsmaterial in dem Rotationssieb regelmäßig größer ist, als die aufzutragende Menge. Als Folge wird dadurch mehr Beschichtungsmaterial eingesetzt, als für die eigentliche Beschichtung notwendig wäre. Dies führt insbesondere bei teuren Beschichtungsmaterialien zu einem nachteilig hohen Kostenaufwand des Verfahrens.

### Aufgabe und Lösung

Aufgabe der Erfindung ist es, eine Beschichtungsvorrichtung zu schaffen, bei der selbst kleinste Mengen an Beschichtungsmaterial effektiv aufgetragen werden und damit Kosten eingespart werden können.

Die Aufgabe wird gelöst durch eine Vorrichtung mit den Merkmalen des Hauptanspruchs. Vorteilhafte Ausführungsformen der Erfindung sind den darauf rückbezogenen Unteransprüchen zu entnehmen.

### Gegenstand der Erfindung

Die erfindungsgemäße Beschichtungsvorrichtung weist ein Rotationssieb, eine zentrale Zuführungsbohrung zur Zuführung von Beschichtungsmaterial ins Innere des Rotationssiebes, sowie einen Abstreifer auf. Weiterhin umfaßt die Beschichtungsvorrichtung einen Einsatz innerhalb des Rotationssiebes, welcher das freie Volumen innerhalb des Rotationssiebes um wenigstens 50 % verringert. Vorteilhaft wird das Leervolumen sogar um mehr als 80 % verringert. Durch die Reduktion des Leervolumens innerhalb des Rotationssiebes wird dasjenige Volumen an Beschichtungsmaterial verringert, welches die vollständige Beschichtung vor dem Abstreifer sicherstellt (vorsorglich, überflüssiges Volumen). Dieser Effekt ist um so größer, je geringer das verbleibende Leervolumen ausfällt. Insbesondere ist das Leervolumen vor dem Abstreifer (bezogen auf den Betrieb des Rotationssiebes) zu verringern.

Dazu eignet sich einerseits ein ebenfalls zylindrischer Einsatz, der zentral innerhalb des Rotationssiebes angeordnet ist. Die Zuführung des Beschichtungsmaterials erfolgt über eine Zuführungsbohrung, bzw. einen zentralen Zuführungskanal, an die sich ein weiterer Kanal anschließt. Durch diesen weiteren Kanal wird das Beschichtungsmaterial direkt an das Sieb herangeführt. Vorteilhaft ist der weitere Kanal derart angebracht, dass er das Beschichtungsmaterial dem Sieb in der Nähe des Abstreifers zuführt. Auf diese Weise gelangt das Beschichtungsmaterial während des Betriebs der Beschichtungsvorrichtung direkt vor dem Abstreifer an das Sieb. Damit reduziert sich das Leervolumen, welches von dem vorsorglich eingebrachten Beschichtungsmaterial eingenommen wird, vorteilhaft nur noch auf den weiteren Kanal und den Bereich direkt vor dem Abstreifer.

In einer vorteilhaften Ausführungsform der Beschichtungsvorrichtung ist diese mit einer zusätzlichen Ummantelung des Rotationssiebes ausgestattet. Das eingesetzte Beschichtungsmaterial enthält regelmäßig Lösungsmittel, die eine Verarbeitung des Beschichtungsmaterials erst ermöglichen. Während des Betriebes der Beschichtung tritt eine Verdunstung des Lösungsmittels ein, die eine weitere Verarbeitung zunächst erschwert und dann verhindert.

Die erfindungsgemäße Ummantelung des Rotationssiebes verringert das freie Volumen außerhalb der Beschichtungsvorrichtung derart, daß die Verdunstung des Lösungsmittels verringert und damit die Verarbeitungszeit des Beschichtungsmaterials, im Vergleich zum Stand der Technik, deutlich verlängert werden kann.

### Spezieller Beschreibungsteil

Nachfolgend wird der Gegenstand der Erfindung anhand von Figuren näher erläutert, ohne daß der Gegenstand der Erfindung dadurch beschränkt wird. Es zeigen
- Figur 1:: Querschnitt durch eine Rotationssiebtrommel gemäß dem Stand der Technik
- Figur 2:: Querschnitt durch eine erfindungsgemäße Ausführungsform
wobei in den Figuren bedeuten:

| | |
|---|---|
| 1 | zu beschichtendes Substrat, bzw. Membran oder Bauteil |
| 2 | Rotationssieb |
| 3 | Hauptzuführungskanal, bzw. -bohrung 3a weiterer schmaler Zuführungskanal |
| 4 | Rakel (Abstreifer) |
| 5 | Walze |
| 6 | Ummantelung |
| 7 | Einsatz |

Die Figur 1 zeigt eine Rotationssiebtrommel, wie sie im Stand der Technik zu finden ist, im Querschnitt. Das äußere rotierende Sieb (2) wird über die zu beschichtende Folie, Schicht (1) etc. geführt. Die mitlaufende Gegenwalze (5) verhindert das Durchbiegen der Folie während der Beschichtung. Das Material zur Beschichtung wird durch eine zentrale Öffnung (3), bzw. einen Kanal in die Rotationssiebtrommel eingeführt. Ein gewisser Überschuß an Material sammelt sich während der Beschichtung im Inneren des Siebes vor dem Rakel (4), und gewährleistet, eine gleichbleibende und vollständige Beschichtung. Nachteilig muß dieser Überschuß auch bei kleinen Beschichtungsflächen erfolgen.

In der Figur 2 ist eine Ausführungsform der Erfindung dargestellt. Zusätzlich zu den Komponenten, die schon aus dem Stand der Technik bekannt sind, umfaßt die Siebtrommel einen zylindrischen Einsatz (7), der im Inneren der Siebtrommel, zentriert angebracht ist. Die Zuführung (3a) des Beschichtungsmaterials erfolgt über einen zentralen Kanal (3) durch den Einsatz hindurch bis zur Peripherie des Siebes. Der Kanal kann dabei sowohl als rohrförmiger Kanal als auch als Spalt über die gesamte Breite der Siebtrommel ausgestaltet sein. Vorteilhaft verbleibt nur ein geringes Volumen zwischen dem Einsatz (7), dem Sieb (2) und dem Rakel (4), so dass schon ein geringer Überschuss an Beschichtungsmaterial zu einer vollständigen und gleichmäßigen Beschichtung führen. Die Zuführung des Beschichtungsmaterials kann daher sehr dosiert erfolgen und für einen Beschichtungsvorgang insgesamt minimiert werden.

## Patentansprüche

1. Beschichtungsvorrichtung umfassend ein Rotationssieb (2), eine zentrale Zuführungsbohrung (3) zur Zuführung von Beschichtungsmaterial ins Innere des Rotationssiebes, sowie einen Abstreifer (4),
**gekennzeichnet durch**
einen radialsymmetrischen Einsatz (7) innerhalb des Rotationssiebes, welcher das freie Volumen innerhalb des Rotationssiebes (2) um wenigstens 50 % verringert.

2. Beschichtungsvorrichtung nach vorhergehendem Anspruch 1 mit einem Einsatz (7), der das Leervolumen um mehr als 80 % verringert.

3. Beschichtungsvorrichtung nach einem der vorhergehenden Ansprüche 1 bis 2 mit einem Einsatz (7), der rotationssymmetrisch um die Zuführungsbohrung (3) bzw. einen zentralen Zuführungskanal (3) angeordnet ist, und wenigstens einen weiteren, im wesentlichen radialen Kanal (3a) aufweist, der von der Zuführungsbohrung (3) zum Sieb (2) führt.

4. Beschichtungsvorrichtung nach vorhergehendem Anspruch 3, wobei der weitere Kanal (3a) in einen Bereich der Peripherie des Siebes(2)mündet, der dem Abstreifer(4)im Betrieb vorgelagert ist.

5. Beschichtungsvorrichtung nach einem der vorhergehenden Ansprüche 1 bis 4 mit einer zusätzlichen Ummantelung (6) des Rotationssiebes (2).

## Claims

1. Coating apparatus comprising a rotary screen (2), a central feed bore (3) for feeding coating material into the interior of the rotary screen, and a squeegee (4),
**characterized by**
a radially symmetrical insert (7) within the rotary screen, said insert reducing the free volume within the rotary screen (2) by at least 50%.

2. Coating apparatus according to the preceding Claim 1, having an insert (7) which reduces the empty volume by more than 80%.

3. Coating apparatus according to one of the preceding Claims 1 and 2, having an insert (7) which is disposed with rotational symmetry about the feed bore (3) or a central feed channel (3), and has at least one further, substantially radial channel (3a) which leads from the feed bore (3) to the screen (2).

4. Coating apparatus according to the preceding Claim 3, with the further channel (3a) issuing into a region of the periphery of the screen (2) which is in front of the squeegee (4) during operation.

5. Coating apparatus according to one of the preceding Claims 1 to 4, having an additional casing (6) for the rotary screen (2).

## Revendications

1. Dispositif de revêtement comportant un écran rotatif (2), une forure d'admission (3) centrale pour l'admission du matériau de revêtement à l'intérieur de l'écran rotatif, ainsi qu'une raclette (4), **caractérisé par** un insert (7) symétrique sur le plan radial, qui est monté à l'intérieur de l'écran rotatif et qui diminue d'au moins 50 % le volume libre à l'intérieur de l'écran rotatif (2).

2. Dispositif de revêtement selon la revendication 1 précédente, comportant un insert (7), qui diminue de plus de 80 % le volume libre.

3. Dispositif de revêtement selon l'une quelconque des revendications 1 à 2 précédentes, comportant un insert (7), qui est disposé par symétrie de révolution autour de la forure d'admission (3) ou d'un conduit d'admission (3) central, et qui comporte au moins un conduit (3a) supplémentaire, sensiblement radial, qui mène depuis la forure d'admission (3) jusqu'à l'écran (2).

4. Dispositif de revêtement selon la revendication 3 précédente, dans lequel le conduit (3a) supplémentaire débouche dans une zone de la périphérie de l'écran (2), en amont de laquelle est située la raclette (4) en cours de service.

5. Dispositif de revêtement selon l'une quelconque des revendications 1 à 4 précédentes, comportant une enveloppe (6) supplémentaire de l'écran rotatif (2).
